# EUROPÄISCHE PATENTSCHRIFT

(11) **EP 3 248 928 B1**
(45) Veröffentlichungstag und Bekanntmachung des Hinweises auf die Patenterteilung: **07.11.2018**
(21) Anmeldenummer: 16171100.7
(22) Anmeldetag: 24.05.2016
(51) Int. Cl.: B66C 23/00, B66C 23/68

(54) **Z-FÖRMIG ZUSAMMENLEGBARER KRAN**
Z-SHAPED FOLDABLE CRANE
GRUE REPLIABLE EN FORME DE Z

(43) Veröffentlichungstag der Anmeldung: 29.11.2017
(73) Patentinhaber: EPSILON Kran GmbH., 5020 Salzburg (AT)
(72) Erfinder: Steindl, Hannes, 5061 Elsbethen (AT); Hetz, Johannes, 5412 Puch (AT)
(74) Vertreter: Torggler & Hofinger Patentanwälte

(56) Entgegenhaltungen:
- EP-A1- 2 789 566
- EP-B1- 1 770 050
- DE-U1-202009 013 049

## Beschreibung

Die Erfindung betrifft einen Kran mit den Merkmalen des Oberbegriffs des Anspruchs 1.

Gattungsgemäße Krane werden auch kurz als Z-Krane bezeichnet. Sie sind bevorzugt auf einem Fahrzeug angeordnet, können jedoch auch stationär angewendet werden. Bei einem Z-Kran sind Kransäule, Hubarm und Knickarm in einer gemeinsamen Ebene angeordnet.

Der Knickarm weist üblicherweise eine Schnittstelle für ein Werkzeug, ein Hebezeug oder dgl. auf.

Ein gattungsgemäßer Kran geht aus der EP 1 770 050 B1 hervor.

Bei dieser Schrift erstreckt sich der Teleskoparm im eingefahrenen Zustand in einer vom ersten Ende des Knickarms weg weisenden Richtung maximal bis zur Gelenkverbindung mit dem Hubarm. Dadurch ergibt sich eine Verlängerung der Reichweite dieses Krans im Vergleich mit früheren Kranen, bei welchen nur ein geringerer Teil des Knickarms als Aufnahmebereich für den Teleskoparm zur Verfügung stand (vgl. z. B. US 3,032,306).

Die EP 2 89 566 A1 zeigt einen nicht gattungsgemäßen Kran, bei welchem der Knickarm einen gabelförmigen Aufnahmeabschnitt für den Hubarm aufweist. Ein Teleskoparm erstreckt sich maximal bis zur Gelenkverbindung mit einem Hubarm.

Aufgabe der Erfindung ist die Bereitstellung eines gattungsgemäßen Krans, bei welchem eine noch größere Reichweite möglich ist.

Diese Aufgabe wird durch einen Kran mit den Merkmalen des Anspruchs 1 gelöst. Vorteilhafte Ausführungsformen der Erfindung sind in den abhängigen Ansprüchen definiert.

Bei einem erfindungsgemäßen Kran kann der Teleskoparm um jenen Abschnitt länger als im Stand der Technik ausgestaltet werden, der sich im eingefahrenen Zustand in einer vom ersten Ende des Knickarms weg weisenden Richtung über die Gelenkverbindung mit dem Hubarm hinaus erstreckt. Daraus ergibt sich eine Erhöhung der Reichweite eines erfindungsgemäßen Krans.

Um dies zu ermöglichen, müssen zwei Erfordernisse erfüllt sein:
- Der gabelförmige Aufnahmeabschnitt muss am Hubarm, nicht am Knickarm angeordnet sein (anders als im nicht gattungsgemäßen Stand der Technik EP 2 789 566 A1), damit der Teleskoparm überhaupt bis zur Gelenkverbindung reichen kann.
- Das Formrohr des Knickarms muss im Bereich der Gelenkverbindung und um das gewünschte Ausmaß darüber hinaus ein Passieren des Teleskoparms gestatten. Im oben zitierten gattungsgemäßen Stand der Technik EP 1 770 050 B1 war dies nicht möglich, da die im Bereich des zweiten Endes des Knickarms angeordnete Gelenkverbindung das Formrohr blockiert hat. Weist die Gelenkverbindung einen durchgehenden Bolzen auf, kann die Gelenkverbindung zum Beispiel oberhalb oder unterhalb des Formrohrs des Knickarms angeordnet sein, um die Passage des Teleskoparms zu gestatten. Ist die Gelenkverbindung in Form zweier voneinander beabstandeter Schwenklager mit geteiltem Bolzen ausgebildet, ist man freier in der Wahl der Anordnung der Gelenkverbindung, denn bei so einer Ausgestaltung ist es möglich, die Schwenklager seitlich am Knickarm anzuordnen, ohne dass die Passage des Teleskoparms behindert wird.

Obwohl bevorzugt vorgesehen ist, dass der gesamte Knickarm als Aufnahmebereich für den Teleskoparm zur Verfügung steht, kann durchaus vorgesehen sein, dass der Knickarm den Teleskoparm nicht über dessen gesamte Länge umschließt.

Bevorzugt ist vorgesehen, dass der Teleskoparm die Gelenkverbindung in jedem Schwenkzustand passieren kann und der Teleskoparm in jedem Schwenkzustand in einer vom ersten Ende des Knickarms weg weisenden Richtung über die Gelenkverbindung mit dem Hubarm hinaus bewegbar ist.

Bevorzugt ist vorgesehen, dass das Formrohr des Knickarmes über seine gesamte Länge als Aufnahmebereich für den Teleskoparm ausgebildet ist.

Bevorzugt ist vorgesehen, dass das Formrohr des Knickarms in einer vom ersten Ende des Knickarms weg weisenden Richtung über die Gelenkverbindung mit dem Hubarm hinaus einen Aufnahmebereich für den Teleskoparm ausbildet.

Bevorzugt sind zwei Knickzylinder zum Bewegen des Knickarms vorgesehen, an sich kann jedoch auch ein einzelner Knickzylinder ausreichen.

Verschiedene Ausführungsbeispiele der Erfindung werden anhand der Figuren diskutiert. Es zeigen:
- Fig. 1: einen erfindungsgemäßen Kran im Z-förmig zusammengelegten Zustand
- Fig. 2a-2c: verschiedene Ausschnittsdarstellungen zu einem Ausführungsbeispiel eines erfindungsgemäßen Krans
- Fig. 3a, 3b: verschiedene Ausschnittsdarstellungen zu einem weiteren Ausführungsbeispiel eines erfindungsgemäßen Krans
- Fig. 4a, 4b: verschiedene Ausschnittsdarstellungen zu einem weiteren Ausführungsbeispiel eines erfindungsgemäßen Krans

Fig. 1 zeigt einen erfindungsgemäßen Kran im Z-förmig zusammengelegten Zustand. An einer drehbar auf einer Plattform gelagerten Kransäule 9 ist in bekannter Weise ein Hubarm 3 gelenkig gelagert und kann über einen Hubzylinder 10 bewegt werden. Der Hubarm 3 weist an jenem Ende, mit welchem er nicht mit der Kransäule 9 verbunden ist, einen gabelförmigen Aufnahmeabschnitt für einen Knickarm 1 auf. Der gabelförmige Aufnahmeabschnitt wird im gezeigten Ausführungsbeispiel durch zwei seitliche Begrenzungen 4 gebildet. Der Knickarm 1 ist über eine im Bereich eines zweiten Endes des Knickarms 1 angeordnete Gelenkverbindung 8 gelenkig mit dem Hubarm 3 verbunden und kann über zwei seitlich außen am Hubarm 3 und am Knickarm 1 angeordnete Knickzylinder 6 bewegt werden.

Bevorzugt ist vorgesehen, dass für beide Knickzylinder 6 ein Abstand zwischen einer ersten Anlenkstelle 5 des Knickzylinders 6 am Hubarm 3 und der Gelenkverbindung 8 größer ist als ein Abstand zwischen einer zweiten Anlenkstelle 7 des Knickzylinders 6 am Knickarm 1 und der Gelenkverbindung 8.

Ein Bedienstand 11 ist an die Kransäule 9 heran geklappt und kann für die Bedienung von dieser weg bewegt werden.

Fig. 2a zeigt eine teilweise Schnittdarstellung des in Fig. 1 gezeigten Krans in einer auseinander gefalteten Stellung, in welcher Hubarm 3 und Knickarm 1 annähernd parallel und versetzt zueinander verlaufen. Erkennbar ist, dass im Knickarm 1 ein Teleskoparm 2 gelagert ist und sich im gezeigten eingefahrenen Zustand in einer vom ersten Ende des Knickarms 2 weg weisenden Richtung über die Gelenkverbindung 8 mit dem Hubarm 3 hinaus erstreckt (und zwar um die in Fig. 2b beispielhaft eingezeichnete Distanz d). Der Teleskoparm 2 kann die Gelenkverbindung 8 passieren, da diese in diesem Ausführungsbeispiel oberhalb des Formrohres des Knickarms 1, an seitlich angeordneten, nach oben verlaufenden Fortsätzen angeordnet ist (vgl. auch die Ansichten der Fig. 2b und 2c).

Alternative Anordnungen für die Gelenkverbindung 8 gehen aus den Fig. 3a und 3b bzw. Fig. 4a und 4b hervor.

Im Ausführungsbeispiel der Fig. 3a und 3b ist die Gelenkverbindung 8 außerhalb des Formrohres des Knickarms 1, an seitlich angeordneten, nach unten verlaufenden Fortsätzen angeordnet.

Im Ausführungsbeispiel der Fig. 4a und 4b ist die Gelenkverbindung 8 in Form zweier voneinander beabstandeter Schwenklager 81, 82 mit geteiltem Bolzen ausgebildet. Die Schwenklager 81, 82 sind seitlich am Formrohr des Knickarms 1 angeordnet, könnten aber natürlich auch so wie in den Fig. 2 und 3 gezeigt oberhalb oder unterhalb des Formrohres angeordnet sein.

Im Knickarm 1 ist ein Teleskopausleger 12 angeordnet, der über einen Verstellzylinder 13 ein- und ausfahrbar ist (vgl. Fig. 2a). Im Teleskopausleger 12 können weitere Teleskopausleger (nicht dargestellt) angeordnet sein.

Anders als in den Figuren dargestellt, muss bzw. müssen die zweite(n) Anlenkstelle(n) 7 des bzw. der Knickzylinder(s) 6 nicht unbedingt seitlich am Knickarm 1 angeordnet sein. Denkbar wäre auch eine Anordnung oberhalb oder unterhalb des Knickarms 1. In diesem Falle könnte auch eine gemeinsame Anlenkstelle für beide Knickzylinder 6 vorgesehen sein.

### Bezugszeichenliste:

- 1: Knickarm
- 2: Teleskoparm
- 3: Hubarm
- 4: seitliche Begrenzung des gabelförmigen Aufnahmeabschnitts für Knickarm
- 5: erste Anlenkstelle des Knickzylinders
- 6: Knickzylinder
- 7: zweite Anlenkstelle des Knickzylinders
- 8: Gelenkverbindung
- 9: Kransäule
- 10: Hubzylinder
- 11: Bedienstand
- 12: Teleskopausleger
- 13: Verstellzylinder

## Patentansprüche

1. Z-förmig zusammenlegbarer Kran, mit
- einer Kransäule (9)
- einem Hubarm (3), der an einem Ende gelenkig mit der Kransäule (9) verbunden ist und am anderen Ende einen gabelförmigen Aufnahmeabschnitt für einen Knickarm (1) aufweist
- einem Knickarm (1), wobei der Knickarm (1) als Formrohr ausgebildet ist und ein erstes Ende und ein zweites Ende aufweist,
- einer Gelenkverbindung (8), welche den Knickarm (1) gelenkig mit dem Hubarm (3) verbindet, wobei die Gelenkverbindung (8) im Bereich des zweiten Endes des Knickarms (1) angeordnet ist
- einem im Knickarm (1) gelagerten Teleskoparm (2), welcher aus einem eingefahrenen Zustand im Knickarm (1) aus dem ersten Ende des Knickarms (1) ausfahrbar ist
**dadurch gekennzeichnet, dass**
- die Gelenkverbindung (8) außerhalb des Formrohrs des Knickarms (1) angeordnet ist, sodass der Teleskoparm (2) die Gelenkverbindung (8) passieren kann und dass
- sich der Teleskoparm (2) im eingefahrenen Zustand in einer vom ersten Ende des Knickarms (1) weg weisenden Richtung über die Gelenkverbindung (8) mit dem Hubarm (3) hinaus erstreckt.

2. Kran nach Anspruch 1, wobei die Gelenkverbindung (8) oberhalb oder unterhalb des Formrohrs des Knickarms (1) angeordnet ist.

3. Kran nach wenigstens einem der vorangehenden Ansprüche, wobei die Gelenkverbindung (8) in Form zweier voneinander beabstandeter Schwenklager (81, 82) mit geteiltem Bolzen ausgebildet ist.

4. Kran nach dem vorangehenden Anspruch, wobei die Schwenklager (81, 82) seitlich am Knickarm (1) angeordnet sind.

5. Kran nach wenigstens einem der vorangehenden Ansprüche, wobei zumindest ein Knickzylinder (6) vorgesehen ist und ein Abstand zwischen einer ersten Anlenkstelle (5) des Knickzylinders (6) am Hubarm (3) und der Gelenkverbindung (8) größer ist als ein Abstand zwischen einer zweiten Anlenkstelle (7) des Knickzylinders (6) am Knickarm (1) und der Gelenkverbindung (8).

6. Kran nach wenigstens einem der vorangehenden Ansprüche, wobei zumindest ein seitlich außen am Hubarm (3) und am Knickarm (1) an einer ersten und einer zweiten Anlenkstelle (5, 7) angelenkter Knickzylinder (6) vorgesehen ist.

7. Kran nach wenigstens einem der vorangehenden Ansprüche, wobei im Teleskoparm (2) wenigstens ein Teleskopausleger (12) ausfahrbar gelagert ist.

8. Kran nach wenigstens einem der vorangehenden Ansprüche, wobei ein Schwenkbereich zwischen Hubarm (3) und Knickarm (1) größer als 180°, vorzugsweise größer als 230°, ist.

9. Kran nach wenigstens einem der vorangehenden Ansprüche, wobei der Teleskoparm (2) die Gelenkverbindung (8) in jedem Schwenkzustand passieren kann und der Teleskoparm (2) in jedem Schwenkzustand in einer vom ersten Ende des Knickarms (1) weg weisenden Richtung über die Gelenkverbindung (8) mit dem Hubarm (3) hinaus bewegbar ist.

10. Kran nach wenigstens einem der vorangehenden Ansprüche, wobei das Formrohr des Knickarmes (1) im eingefahrenen Zustand des Teleskoparmes (2) diesen über seine gesamte Länge aufnimmt.

11. Kran nach wenigstens einem der vorangehenden Ansprüche, wobei das Formrohr des Knickarms (1) in einer vom ersten Ende des Knickarms (2) weg weisenden Richtung über die Gelenkverbindung (8) mit dem Hubarm (3) hinaus einen Aufnahmebereich für den Teleskoparm (2) ausbildet.

## Claims

1. A crane which can be folded together in a Z-shape, comprising
- a crane column (9),
- a lift arm (3) which at one end is connected hingedly to the crane column (9) and at the other end has a forked mounting portion for an articulated jib (1)
- an articulated jib (1), wherein the articulated jib (1) is in the form of a shaped tube and has a first end and a second end
- a hinge connection (8) which hingedly connects the articulated jib (1) to the lift arm (3), the hinge connection (8) being arranged in the region of the second end of the articulated jib (1)
- a telescopic arm (2) which is mounted in the articulated jib (1) and which can be extended from a retracted state in the articulated jib (1) from the first end of the articulated jib (1)
**characterised in that**
- the hinge connection (8) is arranged outside the shaped tube of the articulated jib (1) so that the telescopic arm (2) can pass the hinge connection (8), and that
- the telescopic arm (2) in the retracted state extends in a direction facing away from the first end of the articulated jib (1) beyond the hinge connection (8) with the lift arm (3).

2. A crane as set forth in claim 1 wherein the hinge connection (8) is arranged above or below the shaped tube of the articulated jib (1).

3. A crane as set forth in at least one of the preceding claims wherein the hinge connection (8) is in the form of two mutually spaced pivot mountings (81, 82) with a divided pin.

4. A crane as set forth in the preceding claim wherein the pivot mountings (81, 82) are arranged laterally on the articulated jib (1).

5. A crane as set forth in at least one of the preceding claims wherein there is provided at least one jib cylinder (6) and a spacing between a first articulation location (5) of the jib cylinder (6) on the lift arm (3) and the hinge connection (8) is larger than a spacing between a second articulation location (7) of the jib cylinder (6) on the articulated jib (1) and the hinge connection (8).

6. A crane as set forth in at least one of the preceding claims wherein there is provided at least one jib cylinder (6) pivotably mounted laterally externally to the hinge arm (3) and to the articulated jib (1) at a first and a second articulation location (5, 7).

7. A crane as set forth in at least one of the preceding claims wherein at least one telescopic boom (12) is mounted extendably in the telescopic arm (2).

8. A crane as set forth in at least one of the preceding claims wherein a pivotal range between the lift arm (3) and the articulated jib (1) is greater than 180°, preferably greater than 230°.

9. A crane as set forth in at least one of the preceding claims wherein the telescopic arm (2) can pass the hinge connection (8) in every pivotal state and the telescopic arm (2) is moveable in every pivotal state in a direction facing away from the first end of the articulated jib (1) beyond the hinge connection (8) with the lift arm (3).

10. A crane as set forth in at least one of the preceding claims wherein in the retracted state of the telescopic arm (2) the shaped tube of the articulated jib (1) accommodates the telescopic arm (2) over its entire length.

11. A crane as set forth in at least one of the preceding claims wherein the shaped tube of the articulated jib (1) forms a receiving region for the telescopic arm (2) in a direction facing away from the first end of the articulated jib (1) beyond the hinge connection (8) with the lift arm (3).

## Revendications

1. Grue repliable en forme de z, avec
- une colonne de grue (9)
- un bras de levage (3) qui est raccordé à une extrémité de façon articulée à la colonne de grue (9) et présente à l'autre extrémité un tronçon de réception en forme de fourche pour un bras articulé (1)
- un bras articulé (1), le bras articulé (1) étant constitué en tant que tube de forme et présentant une première extrémité et une deuxième extrémité
- un assemblage articulé (8) qui raccorde de façon articulée le bras articulé (1) au bras de levage (3), l'assemblage articulé (8) étant disposé dans la zone de la deuxième extrémité du bras articulé (1)
- un bras télescopique (2) supporté dans le bras articulé (1) et qui peut sortir d'un état rentré dans le bras articulé (1) à partir de la première extrémité du bras articulé (1)
**caractérisée en ce que**
- l'assemblage articulé (8) est disposé à l'extérieur du tube de forme du bras articulé (1) de telle sorte que le bras télescopique (2) peut passer l'assemblage articulé (8), et **en ce que**
- dans l'état rentré, le bras télescopique (2) s'étend, dans une direction s'éloignant de la première extrémité du bras articulé (1), au-delà de l'assemblage articulé (8) avec le bras de levage (3).

2. Grue selon la revendication 1, l'assemblage articulé (8) étant disposé au-dessus ou au-dessous du tube de forme du bras articulé (1).

3. Grue selon au moins l'une des revendications précédentes, l'assemblage articulé (8) étant constitué sous la forme de deux paliers pivotants (81, 82), espacés l'un de l'autre, dotés d'un axe partagé.

4. Grue selon la revendication précédente, les paliers pivotants (81, 82) étant disposés latéralement sur le bras articulé (1).

5. Grue selon au moins l'une des revendications précédentes, au moins un cylindre articulé (6) étant prévu, et une distance entre un premier point d'articulation (5) du cylindre articulé (6) sur le bras de levage (3) et l'assemblage articulé (8) étant plus grande qu'une distance entre un deuxième point d'articulation (7) du cylindre articulé (6) sur le bras articulé (1) et l'assemblage articulé (8).

6. Grue selon au moins l'une des revendications précédentes, au moins un cylindre articulé (6) articulé latéralement à l'extérieur sur le bras de levage (3) et sur le bras articulé (1) au niveau d'un premier et d'un deuxième point d'articulation (5, 7) étant prévu.

7. Grue selon au moins l'une des revendications précédentes, au moins une flèche télescopique (12) étant supportée dans le bras télescopique (2) de façon à pouvoir sortir.

8. Grue selon au moins l'une des revendications précédentes, une plage de pivotement entre le bras de levage (3) et le bras articulé (1) étant supérieure à 180°, de préférence supérieure à 230°.

9. Grue selon au moins l'une des revendications précédentes, le bras télescopique (2) pouvant passer l'assemblage articulé (8) dans chaque état de pivotement, et le bras télescopique (2) pouvant se déplacer dans chaque état de pivotement dans une direction s'éloignant de la première extrémité du bras articulé (1) au-delà de l'assemblage articulé (8) avec le bras de levage (3).

10. Grue selon au moins l'une des revendications précédentes, le tube de forme du bras articulé (1) recevant le bras télescopique (2) sur toute sa longueur quand ce dernier est dans l'état rentré.

11. Grue selon au moins l'une des revendications précédentes, le tube de forme du bras articulé (1) constituant, dans une direction s'éloignant de la première extrémité du bras télescopique (2), une zone de réception pour le bras télescopique (2) au-delà de l'assemblage articulé (8) avec le bras de levage (3).
